# EUROPÄISCHE PATENTSCHRIFT

(11) **EP 2 255 139 B1**
(45) Veröffentlichungstag und Bekanntmachung des Hinweises auf die Patenterteilung: **02.01.2013**
(21) Anmeldenummer: 08847704.7
(22) Anmeldetag: 10.11.2008
(51) Int. Cl.: F27B 1/08, F27B 9/06, F27D 11/02, H05B 3/62, H05B 6/22, F27D 99/00

(54) **ELEKTRISCH BEHEIZTER SCHACHTOFEN**
ELECTRICALLY HEATED SHAFT FURNACE
FOUR À CUVE À CHAUFFAGE ÉLECTRIQUE

(30) Priorität: 08.11.2007 AT 18032007; 11.12.2007 AT 20042007
(43) Veröffentlichungstag der Anmeldung: 01.12.2010
(73) Patentinhaber: Patco Engineering GmbH, 6300 Zug (CH)
(72) Erfinder: EDLINGER, Alfred, A-6780 Bartholomäberg (AT)
(74) Vertreter: Manitz, Finsterwald & Partner GbR
(86) Internationale Anmeldenummer: PCT/AT2008/000405
(87) Internationale Veröffentlichungsnummer: WO 2009/059345

(56) Entgegenhaltungen:
- WO-A-96/01033
- DE-A1- 2 235 706
- DE-A1- 2 311 467
- DE-A1- 3 601 014
- DE-C- 201 202
- DATABASE WPI Week 198611 Thomson Scientific, London, GB; AN 1986-070799 XP002514045 & ES 8 507 421 A (DEL VALLE F M) 16. Dezember 1985 (1985-12-16)

## Beschreibung

Die Erfindung bezieht sich auf einen elektrisch beheizten Schachtofen mit wenigstens einem von elektrischen Leitern gebildeten Heizelement.

In der WO 2006/079132 A1 wurde ein Verfahren und eine Vorrichtung zum Reduzieren von metalloxidhaltigen Schlacken bzw. Gläsern und/oder Entgasen von mineralischen Schmelzen vorgeschlagen, bei welcher die schmelzflüssigen Schlacken auf ein induktiv beheiztes Koksbett aufgegeben wurden. Die Charge wurde hierbei einem Schachtofen zugeführt und das Koksbett induktiv auf Temperaturen aufgeheizt, welche sicherstellen, dass sich bis zum Abstichende eine Schmelze ausbildet oder die Schmelztemperatur aufrecht erhalten wird. Durch den Einsatz von induktiv beheiztem Koks wurde ein Bett mit hohem Reduktionspotential bereitgestellt, sodass die Reduktion von oxidischen bzw. mit Organika belasteten Schlacken und metallurischen Stäuben auch mit hohen Gehalten an Chromoxid- und Vanadiumoxidschlacken in einfacher Weise vorgenommen werden konnte. Induktiv beheizte Öfen sind auch als Tiegelöfen bekannt. Im Fall von elektrisch beheizten Öfen wurde zumeist der elektrische Widerstand der Schmelze genützt und die elektrische Energie über in die Schmelze eintauchende Elektroden aufgebracht. Für eine induktive Heizung wurden bereits Kupferspulen vorgeschlagen, wobei die Übertragung von Wärme durch Induktion nur dann mit hohem Wirkungsgrad gelingt, wenn zwischen der Induktionsspule und dem induktiv zu beheizendem Medium nur geringe Abstände überbrückt werden müssen. Im Falle von Schmelzen bedeutet dies, dass entsprechende Wärme auch in die Induktionsspulen abgestrahlt wird, sodass im Falle von Kupferwicklungen wassergekühlte Kupferrohre als Leiter vorgeschlagen wurden. Wassergekühlte Leiter weisen aber eine bedeutende Verlustleistung auf.

In der DE 2 235 706 wird ein Kupolofen zur Herstellen einer Metallschmelze offenbart, wobei der Kupolofen einen Überhitzungsraum umfasst, in dem ein graphithaltiger Mantel vorgesehen ist, in dem gekühlte Induktionsspulen angeordnet sind, durch welche das in dem Überhitzungsraum vorhandene Einsatzgut erhitzt wird. Ähnliche Öfen sind aus der JP 06-074,653 A, aus der WO 2006/079132 A1 und aus der US 2,122,241 bekannt.

In der CN 86-108,553 A wird ein Ofen zum Schmelzen von Metallen und Legierungen offenbart, wobei dieser Ofen mit einer Induktionsheizung, dessen Induktor aus Graphitband zusammengesetzt ist, ausgestattet ist. Dabei ist das Graphitband hinter einer hinter einem Graphitmantel vorgesehenen elektrischen Isolierung angeordnet.

Die Erfindung zielt nun darauf ab, eine Ausbildung für die elektrische Beheizung eines Schachtofens zu schaffen, bei welcher mit geringer Verlustleistung Hochfrequenzenergie eingebracht werden kann oder wahlweise andere Formen der elektrischen Beheizung realisiert werden können und mit der die beim Stand der Technik vorgesehene aufwendige Wasserkühlung vermieden werden kann.

Zur Lösung dieser Aufgabe wird ein elektrisch beheizter Schachtofen zur Schmelzreduktion mit einer Induktionsheizung mit wenigstens einem Induktor bereitgestellt, wobei der Induktor von elektrischen Leitern, welche aus Graphit bestehen, gebildet ist, und, wobei der Schachtofen einen Innenmantel umfasst, der aus feuerfestem Material besteht und an seiner Innenfläche Rillen aufweist, in denen aus Graphit gebildeten Leiter vorgesehen sind. Die Wahl von Graphit für den Leiter und damit dem Induktor hat zur Folge, dass hier ein hochfeuerfestes Material eingesetzt wird, das keine aufwendige Kühlung mehr erfordert. Die Leitfähigkeit von Graphit steigt mit zunehmender Temperatur, sodass eine entsprechende stufenweise Erhitzung vorteilhaft erscheint, wofür zu Beginn beispielsweise auch der Leiter nach Art einer Widerstandsheizung geschaltet werden kann.

In besonders vorteilhafter Weise kann der Induktor von Graphitringen oder -ringsegmenten oder alternativ von Graphitstäben gebildet sein.

Graphit hat in der Regel weniger als die Hälfte der Leitfähigkeit von Kupfer, wodurch entsprechend große Graphit-Induktoren bzw. Graphit-Leiterquerschnitte vorgesehen werden müssen. Gemäß der vorliegenden Erfindung wird dies dadurch erreicht, dass die Ausbildung so getroffen ist, dass der Innenmantel des Schachtofens aus feuerfestem Material besteht und an seiner Innenfläche Rillen, insbesondere schraubenlinienförmige Rillen, für die Aufnahme der aus Graphit gebildeten Leiterbahnen aufweist. Die Leiterschicht bzw. die Graphitringe können hierbei unmittelbar in die Feuerfestummantelung des Schachtofens eingearbeitet werden, wobei Graphit selbst ein hervorragendes refaktäres Material ist und auch bei sehr hohen Temperaturen formbeständig bleibt. Da die Induktionsverluste im Fall einer induktiven Beheizung quadratisch mit dem Abstand zwischen dem Induktor und dem anzukoppelnden Material, beispielsweise einem Koksbett, steigen, können die Induktionsverluste dadurch wesentlich minimiert werden, dass der Leiter unmittelbar in das feuerfeste Material eingebettet ist, wobei lediglich eine entsprechende elektrische Isolation zwischen einem Koksbett und dem Induktor erforderlich ist, wofür aber besonders einfache Maßnahmen ausreichen.

Mit Vorteil wird die Ausbildung hierbei so getroffen, dass der Innenmantel mit einer feuerfesten Isolationsschicht bzw. Folie oder Isolationsmatte ausgekleidet ist, wobei vorzugsweise das feuerfeste Material und/oder die Isolationsschicht aus MgO oder Al₂O₃ gebildet ist. Alternativ zu dieser Verwendung einer Folie kann bei entsprechend schmalen Rillen und einem entsprechenden Dimensionieren der Leiterbahnen bzw. der Graphitringe bei gleichzeitig entsprechend großer Korngröße der Koksschüttung so vorgegangen werden, dass die Tiefe der Rillen im Mantel größer als die Breite der Leiterbahnen bzw. der Graphitringe gewählt ist und der radiale Abstand der Leiterbahnen von der Achse bzw. der Innendurchmesser der Graphitringe größer als der Innendurchmesser des Mantels des Schachtofens gewählt ist.

In besonders einfacher Weise gelingt der elektrische Anschluss an die Leiterbahnen so, dass die Graphitringe an ihrem Umfang geschlitzt ausgebildet sind und die freien Enden der Ringe parallel oder in Serie an eine Stromquelle anlegbar sind. Die Ausbildung kann hierbei mit Vorteil so getroffen sein, dass die Leiterbahnen aus gestampftem Graphitpulver oder einem mit elektrisch leitenden Substanzen, insbesondere thermisch dissoziierenden Salzen dotiert ausgebildet sind.

Alternativ zu der beschriebenen Ausbildung, bei welcher der Induktor von längs einer Schraubenlinie oder kreisringförmig angeordneten Leiterbahnen aus Kohlenstoff gebildet sind, kann aber in besonders einfacher Weise die Ausbildung so getroffen sein, dass der Induktor von Graphitstäben gebildet ist. In diesem Falle ist die Anordnung bevorzugt so getroffen, dass die Stäbe im Wesentlichen parallel zur Achse des rohrförmigen Schachtofens angeordnet sind, wobei mit Vorteil der Schachtofen zylindrisch ausgebildet ist und eine Mehrzahl von Stäben auf einem konzentrisch zur Achse verlaufenden Kreis angeordnet sind. Bei dieser Ausbildung kann mit Graphit stäben gearbeitet werden, wie sie auch als Elektroden für Elektroöfen zum Einsatz gelangen. Das entsprechende Elektrodenmaterial kann graphitiert werden und zeichnet sich durch überaus hohe, auch mechanische, Stabilität aus. Die Anordnung von derartigen Stäben parallel zur Achse eines Schachtofens erlaubt es zu allem Überfluss beliebige Schaltungen dieser Stäbe zu realisieren, wobei die Ausbildung mit Vorteil so getroffen sein kann, dass die Stäbe jeweils an einem Ende mit einem benachbarten Ende eines in Umfangsrichtung des Schachtofens benachbarten Stabes verbunden sind. Bei einer derartigen Ausbildung kann mit Vorteil die Verbindung benachbarter Stäbe schaltbar sein, wobei die Stäbe wahlweise miteinander verbindbar oder gesondert mit der Stromquelle verbindbar sind. In Umfangsrichtung gesehen können somit einzelne Stäbe in Serie oder parallel geschaltet betrieben werden, wobei zu allem Überfluss einzelne Stäbe oder Gruppen von Stäben mit unterschiedlicher Frequenz zur induktiven Erwärmung eingesetzt werden können.

Die Bauweise als Schachtofen, bei welchem der gesamte Mantel induktive Heizelemente trägt, mit welchen überaus hohen Temperaturen ohne weiteres realisiert werden können, ermöglicht hier besonders bevorzugte Verwendungen eines derartigen Schachtofens. Erfindungsgemäß besteht eine derartige bevorzugte Verwendung darin, dass der Schachtofen zum reduzierenden Erschmelzen von Silizium, Siliziumcarbid, Eisensilizium oder Phosphor verwendet wird.

Prinzipiell eignet sich ein aus Kohlenstoff bzw. Graphit gebildeter Leiter für den Einsatz über einen überaus großen Frequenzbereich, wobei im Fall von Gleichstrom bzw. Wechselstrom mit Frequenz f = 0 eine rein konduktive Erhitzung der Graphitleiterbahnen, insbesonders Stäbe oder Ringsegmente, auf Grund des ohmschen Widerstandes erfolgt. Wenn Wechselstrom angelegt wird, dann wird je nach Frequenz des Wechselstroms die Widerstandsheizung oder eine Induktionserhitzung des Einsatzgutes, beispielsweise eines Koksbettes oder im Falle eines Tiegels einer Stahlschmelze, erfolgen, wobei die Verwendung von Graphit als Leiter überall dort besonders vorteilhaft ist, wo neutrale bis reduktive Bedingungen herrschen. Induktionsschmelzöfen, bei denen im Vakuum oder unter Inertgas hochschmelzende Stahllegierungen erschmolzen werden, sind hier ein mögliches Anwendungsbeispiel. Gegenüber wassergekühlten Kup-ferspulen wird hier die mögliche Explosionsgefahr eliminiert, da es im Fall von Leckstellen bei Austreten von Wasser zur Bildung von Knallgas kommen kann, wobei zu allem Überfluss Wasserstoff in die Stahlschmelze diffundieren könnte. Die Verwendung des hochfeuerfesten Leitermaterials erlaubt es, die Temperatur des Leiters im Wesentlichen gleich der Temperatur des Behandlungsgutes zu wählen, womit die Leitfähigkeit signifikant ansteigt. Eine weitere Erhöhung der Leitfähigkeit bei höheren Temperaturen gelingt wie bereits oben erwähnt durch Beimengen von thermisch dissoziierenden Metallsalzen, welche bei hohen Temperaturen sehr gute Leiter darstellen.

Der erfindungsgemäße elektrisch beheizte Schachtofen wird als Induktionsofen betrieben, wobei im Falle elektrisch leitender Chargen und insbesondere im Falle eines Koksbettes oder eines Tiegels mit Stahlschmelze Temperaturen von ungefähr 2300° C ohne weiteres realisiert werden können. Graphit bleibt in reduzierender Atmosphäre bis zu Temperaturen von etwa 3400° C formbeständig.

Die Erfindung wird nachfolgend anhand eines in der Zeichnung schematisch dargestellten Ausführungsbeispiels eines Schachtofens näher erläutert. In dieser zeigen Fig. 1 eine Draufsicht auf einen geschlitzten Graphitring, Fig. 2 eine Schnittdarstellung in Richtung des Pfeiles II - II der Fig. 1 und Fig. 3 eine Schnittdarstellung in Richtung des Pfeiles III - III der Fig. 1. Die Schnittdarstellung nach Fig. 2 und Fig. 3 zeigen hierbei jeweils nur den halben Schachtofen im Schnitt. Fig. 4 zeigt einen Axialschnitt durch eine abgewandelte Ausbildung des Schachtofens mit stabformoge Induktor, Fig. 5 einen Schnitt nach der Linie V, V der Fig. 4 nicht gemäß der Erfindung, Fig. 6 eine abgewandelte Ausbildung in einer Darstellung entsprechend der Fig. 5 nicht gemäß der Erfindung und Fig. 7 einen Querschnitt durch eine abgewandelte Ausbildung mit achsparallel verlaufenden Leiterbahnen.

In Fig. 1 ist mit 1 ein geschlitzter Graphitring bezeichnet, dessen freie Enden in Stirnflächen 2 und 3 münden. Über diese Stirnflächen 2 und 3 können die geschlitzten Graphitringe elektrisch kontaktiert werden und entsprechend mit Gleichstrom, niederfrequentem oder hochfrequentem Wechselstrom beaufschlagt werden.

Bei der Darstellung nach Fig. 2 sind jeweils die Kontaktflächen 3 ersichtlich, die bei in Richtung der Achse 4 des Schachtofens 5 übereinander liegenden Graphitringen miteinander verbunden sind. Über den Bereich a sind hierbei, wie sich in Kombination mit der Darstellung nach Fig. 3 ergibt, die Graphitringe in Serie geschaltet, wohingegen über den axialen Bereich b zwei Graphitringe parallel zu einander betrieben werden.

Bei der Darstellung nach Fig. 3 sind jeweils die freien Stirnflächen 2 der geschlitzten Ringe ersichtlich. In Kombination mit der Darstellung nach Fig. 2 mit den Stirnflächen 3 ergibt sich somit, dass über den Bereich a Strom an die unterste Stirnfläche 2 angelegt wird und in der Folge über in Höhenrichtung benachbarte Stirnflächen 3 die Kontaktierung auf den nachfolgenden Graphitring 1 erfolgt, worauf wiederum - um einen Winkel von etwa 180° verdreht - die Kontaktierung benachbarter Stirnflächen 2 zur Erzielung einer Serienschaltung der Ringe erfolgt. Über die Anschlüsse 6 und 7 kann hier niederfrequenter Wechselstrom zugeführt werden. Für die Zufuhr von hochfrequentem Wechselstrom und insbesondere für den Einsatz bei Frequenzen von über 60 kHz, und zwar bis etwa 350 kHz, empfiehlt sich eine Parallelschaltung, wie sie im axialen Bereich b ersichtlich ist, wobei die entsprechenden Anschlüsse hier mit 8 und 9 bezeichnet sind und jeweils zwei in Achsrichtung aufeinander folgende Ringe 1 parallel geschaltet sind. Eine derartige Parallelschaltung führt zu einer Verringerung der benötigten Spannung im Falle einer induktiven Beheizung, sodass das Gefahren- und Überschlagspotenzial verringert wird.

Im Prinzip kann die Ausbildung über die axiale Höhe des Schachtofens 5 flexibel gewählt werden und es kann wahlweise in einzelnen axialen Breichen eine Parallelschaltung oder eine serielle Schaltung vorgenommen werden um den jeweils erforderlichen Temperaturprofilen Rechnung tragen zu können.

Fig. 4 zeigt einen Querschnitt durch einen Schachtofen 10, in dessen feuerfesten Mantel 11 stabförmig Heizelemente 12 eingelassen sind. Die stabförmigen Heizelemente 12 sind hierbei von Graphitstäben gebildet. Die benachbarten Enden derartiger Graphitstäbe 12 können wahlweise über leitende Verbindungen 13 an einem Ende und leitenden Verbindungen 14 am anderen Ende der Stäbe jeweils mit einander verbunden sein, wodurch sich eine Serienschaltung von drei neben einander angeordneten Graphitstäben 12 realisieren lässt. Die durch diese Serienschaltung erzielten Enden des Gesamtwiderstandes und der Gesamtinduktivität kann sowohl bei Verwendung als induktive Beheizung unter Anschluss von Wechselstrom, als auch von konduktiver Heizung unter Anschluss von Gleichstrom entsprechend verwendet werden. Die Schaltung der einzelnen Stäbe ergibt sich hierbei aus der Schnittdarstellung nach Fig. 7, wobei sich insgesamt ein Käfig aus Graphitstäben als Induktor ausbilden lässt, wobei die einzelnen Graphitstäbe des Käfigs parallel oder seriell geschaltet werden können.

Die leicht abgewandelte Ausbildung nach Fig. 6, deren Darstellung im Wesentlichen der Darstellung nach Fig. 5 entspricht, lässt einen mehrschichtigen Aufbau des Mantels erkennen und ist bevorzugt bei Höchsttemperaturen eingesezt, um Grahitierungs-reaktionen hervorzurufen. Die Heizelemente 12 sind hierbei von einem ersten Mantel aus Graphit umgeben, wobei dieser erste Mantel 15 aus einzelnen Segmenten zusammengesetzt werden kann. Die freistehenden Graphitstäbe bzw. Graphitelektroden können hierbei, soweit es erforderliche ist, gegebenenfalls mit Inertgas gespült werden, wofür Einlassöffnungen 16 vorgesehen sind. Der Graphitmantel 15 wird außen von einem weiteren Mantel aus feuerfestem Material umgeben, welcher mit 17 bezeichnet wird. Eine derartige Ausbildung kann beispielsweise für das Graphitisieren von Kohlenstoffstäben verwendet werden, wie dies schematisch durch ein Koksextrudat 18 angedeutet ist, welches in Richtung des Pfeiles 19 durch den Schachtofen hindurch gefördert werden kann. Bei entsprechend hoher Temperatur und entsprechender Verweilzeit kann neben einem kontinuierlichen Backen auch ein Graphitieren von Koksextrudat 18 erzielt werden, wodurch die Kristallisation des Kohlenstoffs im Koksextrudat 18 bewirkt werden kann.

In Fig. 7 werden schematisch verschiedene Anwendungsbeispiele des Schachtofens dargestellt, wobei wiederum eine abgewandelte Ausbildung des Schachtofens vorgesehen ist. In dem Mantel 11 aus feuerfestem Material sind hier Rillen bzw. Nuten 20 vorgesehen, welche schwalbenschwanzförmig ausgebildet sind und die Leiterbahnen bzw. Graphitstäbe 21 enthalten. Die innere Fläche dieses Graphitstabes bzw. der Leiterbahn ist hierbei auf einem größeren radialen Abstand von der Achse 22 des Schachtofens als die Innenwand 23 des feuerfesten Mantels, sodass im Falle der Verwendung eines Koksbettes zur Schmelzreduktion eine unmittelbar leitende Berührung zwischen dem Koksbett und dem Graphitstab verhindert wird. Eine derartige Beschickung bzw. ein derartiger Einsatz eines Koksbettes ist durch die Koksstücke angedeutet. Alternativ kann wie in einem weiteren Segment des Schachtofens im Querschnitt angedeutet, eine Schmelze hergestellt werden und der Schachtofen als Tiegel zum Schmelzen von Stahl eingesetzt werden. Die Schmelze ist hierbei schematisch mit 24 angedeutet. In einem weiteren Abschnitt 25, welcher eine weitere mögliche Verwendung des Schachtofens verdeutlicht, kann das Verfahren so verwendet werden, das ein Graphitwärmetauscher, mit dem Bezugszeichen 25 angedeutet, zur Herstellung von Drittelschlacke eingesetzt wird.

## Patentansprüche

1. Elektrisch beheizter Schachtofen (5, 10) zur Schmelzreduktion mit einer Induktionsheizung mit wenigstens einem Induktor (12), wobei der Induktor (12) von elektrischen Leitern, welche aus Graphit bestehen, gebildet ist, und, wobei der Schachtofen (5, 10) einen Innenmantel (11) umfasst, der aus feuerfestem Material besteht und an seiner Innenfläche Rillen (20) aufweist, in denen aus Graphit gebildeten Leiter vorgesehen sind.

2. Schachtofen nach Anspruch 1, **dadurch gekennzeichnet, dass** der Induktor (12) von in Umfangsrichtung in Form von Ringen, Ringsegmenten (1) oder einer Schraubenlinie angeordneten Leitern aus Graphit gebildet ist.

3. Schachtofen nach Anspruch 1, **dadurch gekennzeichnet, dass** der Induktor von Graphitstäben (12) gebildet ist.

4. Schachtofen nach Anspruch 3, **dadurch gekennzeichnet, dass** die Graphitstäbe (12) parallel zur Achse (22) des rohrförmigen Schachtofens (5, 10) angeordnet sind.

5. Schachtofen nach Anspruch 3 oder 4, **dadurch gekennzeichnet, dass** der Schachtofen (5, 10) zylindrisch ausgebildet ist und eine Mehrzahl von Graphitstäben (12) auf einem konzentrisch zur Achse (22) verlaufenden Kreis angeordnet sind.

6. Schachtofen nach einem der Ansprüche 1 bis 5, **dadurch gekennzeichnet, dass** die Rillen als schraubenlinienförmigen Rillen ausgebildet sind.

7. Schachtofen nach einem der Ansprüche 1 bis 6, **dadurch gekennzeichnet, dass** der Innenmantel (11) mit einer feuerfesten Isolationsschicht (17) bzw. Folie oder Isolationsmatte ausgekleidet ist.

8. Schachtofen nach Anspruch 7, **dadurch gekennzeichnet, dass** das feuerfeste Material und/oder die Isolationsschicht aus MgO, Al₂O₃ oder Schamotte gebildet ist.

9. Schachtofen nach Anspruch 2, **dadurch gekennzeichnet, dass** die Graphitringe (1) an ihrem Umfang geschlitzt ausgebildet sind und die freien Enden (2, 3) der Graphitringe (1) parallel oder in Serie an eine Stromquelle anlegbar sind.

10. Schachtofen nach einem der Ansprüche 1 bis 9, **dadurch gekennzeichnet, dass** die Leiterbahnen aus gestampftem Graphitpulver oder mit elektrisch leitenden Substanzen dotiert ausgebildet sind.

11. Schachtofen nach Anspruch 10, **dadurch gekennzeichnet, dass** die Leiterbahnen mit thermisch dissozüerenden Salzen dotiert ausgebildet sind.

12. Schachtofen nach einem der Ansprüche 1 bis 11, **dadurch gekennzeichnet, dass** die Tiefe der Rillen (20) im Mantel (11) grösser als die Breite der Leiterbahnen (21), vorzugsweise der Graphitringe (1), ist und der radiale Abstand der Leiterbahnen (21) von der Achse (22), vorzugsweise der Innendurchmesser der Graphitringe (1), größer als der Innendurchmesser des Mantels (11) des Schachtofens (5, 10) gewählt ist.

13. Schachtofen nach einem der Ansprüche 3 bis 5, **dadurch gekennzeichnet, dass** die Graphitstäbe (12) jeweils an einem Ende mit einem benachbarten Ende eines in Umfangsrichtung des Schachtofens benachbarten Graphitstabes (12) verbunden sind.

14. Schachtofen nach Anspruch 13, **dadurch gekennzeichnet, dass** die Verbindung benachbarter Graphitstäbe (12) schaltbar ist und die Graphitstäbe (12) wahlweise miteinander verbindbar oder gesondert mit der Stromquelle verbindbar sind.

15. Verwendung eines Schachtofens nach einem der Ansprüche 1 bis 14 zum reduktiven Erschmelzen von Si, SiC, FeSi oder P.

## Claims

1. An electrically heated shaft furnace (5, 10) for enamel reduction using an induction heater having at least one inductor (12), wherein the inductor (12) is formed by electrical conductors comprising graphite, and wherein the shaft furnace (5, 10) includes an inner jacket (11) which comprises refractory material and has grooves (20) at its inner surface in which grooves conductors formed from graphite are provided.

2. A shaft furnace in accordance with claim 1, **characterised in that** the inductor (12) is formed by conductors of graphite arranged in the peripheral direction in the form of rings, ring segments (1) or a helix.

3. A shaft furnace in accordance with claim 1, **characterised in that** the inductor is formed by graphite bars (12).

4. A shaft furnace in accordance with claim 3, **characterised in that** the graphite bars (12) are arranged in parallel to the axis (22) of the tubular shaft furnace (5, 10).

5. A shaft furnace in accordance with claim 3 or claim 4, **characterised in that** the shaft furnace (5, 10) is of cylindrical design and a plurality of graphite bars (12) are arranged on a circle extending concentrically to the axis (22).

6. A shaft furnace in accordance with any one of the claims 1 to 5, **characterised in that** the grooves are formed as helical grooves.

7. A shaft furnace in accordance with any one of the claims 1 to 6, **characterised in that** the inner jacket (11) is lined with a refractory insulation layer (17) and/ or film or insulation mat.

8. A shaft furnace in accordance with claim 7, **characterised in that** the refractory material and/or the insulation layer is formed from MgO, Al₂O₃ or chamotte.

9. A shaft furnace in accordance with claim 2, **characterised in that** the graphite rings (1) are slit at their periphery and the free ends (2, 3) of the graphite rings (1) can be applied in parallel or in series to a power source.

10. A shaft furnace in accordance with any one of the claims 1 to 9, **characterised in that** the conductor tracks are formed from tamped graphite powder or are formed doped with electrically conductive substances.

11. A shaft furnace in accordance with claim 10, **characterised in that** the conductor tracks are formed doped with thermally dissociating salts.

12. A shaft furnace in accordance with any one of the claims 1 to 11, **characterised in that** the depth of the grooves (20) in the jacket (11) is larger than the width of the conductor tracks (21), preferably of the graphite rings (1), and the radial spacing of the conductor tracks (21) from the axis (22), preferably the inner diameter of the graphite rings (1), is selected larger than the inner diameter of the jacket (11) of the shaft furnace (5, 10).

13. A shaft furnace in accordance with any one of the claims 3 to 5, **characterised in that** the graphite bars (12) are each connected at one end to an adjacent end of a graphite bar (12) adjacent in the peripheral direction of the shaft furnace.

14. A shaft furnace in accordance with claim 13, **characterised in that** the connection of adjacent graphite bars (12) is switchable and the graphite bars (12) can selectively be connected to one another or separately to the power source.

15. Use of a shaft furnace in accordance with any one of the claims 1 to 14 for the reductive melting down of Si, SiC, FeSi or P.

## Revendications

1. Four à cuve (5, 10) à chauffage électrique pour la réduction par fusion, comprenant un chauffage à induction avec au moins un inducteur (12), ledit inducteur (12) étant formé par des conducteurs électriques qui sont constitués en graphite, et dans lequel le four à cuve (5, 10) comporte une enveloppe intérieure (11) qui est constituée en matériau réfractaire et présente à sa surface intérieure des rainures (20) dans lesquelles sont prévus des conducteurs réalisés en graphite.

2. Four à cuve selon la revendication 1, **caractérisé en ce que** l'inducteur (12) est réalisé par des conducteurs en graphite, agencés en direction périphérique sous la forme d'anneaux, de segments d'anneaux (1) ou d'une ligne hélicoïdale.

3. Four à cuve selon la revendication 1, **caractérisé en ce que** l'inducteur est formé par des barreaux en graphite (12).

4. Four à cuve selon la revendication 3, **caractérisé en ce que** les barreaux en graphite (12) sont agencés parallèlement à l'axe (22) du four à cuve (5, 10) de forme tubulaire.

5. Four à cuve selon la revendication 3 ou 4, **caractérisé en ce que** le four à cuve (5, 10) est réalisé cylindrique, et une pluralité de barreaux en graphite (12) sont agencés sur un cercle s'étendant concentriquement à l'axe (22).

6. Four à cuve selon l'une des revendications 1 à 5, **caractérisé en ce que** les rainures sont réalisées comme des rainures de forme hélicoïdale.

7. Four à cuve selon l'une des revendications 1 à 6, **caractérisé en ce que** l'enveloppe intérieure (11) est habillée avec une couche d'isolation ou un film réfractaire (17) ou encore un tapis isolant.

8. Four à cuve selon la revendication 7, **caractérisé en ce que** le matériau réfractaire et/ou la couche d'isolation est réalisé(e) en MgO, Al₂O₃, ou en chamotte.

9. Four à cuve selon la revendication 2, **caractérisé en ce que** les bagues en graphite (1) sont réalisées fendues à leur périphérie, et les extrémités libres (2, 3) des bagues en graphite (1) sont susceptibles d'être branchées à une source de courant en parallèle ou en série.

10. Four à cuve selon l'une des revendications 1 à 9, **caractérisé en ce que** les pistes conductrices sont réalisées à partir de poudre de graphite tassée ou sont dopées avec des substances conductrices de l'électricité.

11. Four à cuve selon la revendication 10, **caractérisé en ce que** les pistes conductrices sont réalisées dopées avec des sels dissociés par voie thermique.

12. Four à cuve selon l'une des revendications 1 à 11, **caractérisé en ce que** la profondeur des rainures (20) dans l'enveloppe (11) est supérieure à la largeur des pistes conductrices (21), de préférence des bagues en graphite (1), et la distance radiale des pistes conductrices (21) depuis l'axe (22), de préférence le diamètre intérieur des bagues en graphite (1), est choisie supérieure au diamètre intérieur de l'enveloppe (11) du four à cuve (5, 10).

13. Four à cuve selon l'une des revendications 3 à 5, **caractérisé en ce que** les barreaux en graphite (12) sont reliés respectivement à une extrémité avec une extrémité voisine d'un barreau en graphite (12) voisin en direction périphérique du four à cuve.

14. Four à cuve selon la revendication 13, **caractérisé en ce que** la liaison de barreaux en graphite voisins (12) est commutable, et les barreaux en graphite (12) sont susceptibles d'être connectés sélectivement les uns aux autres ou en particulier à la source de courant.

15. Utilisation d'un four à cuve selon l'une des revendications 1 à 14 pour la fusion réductrice de Si, SiC, FeSi ou P.
